# EUROPÄISCHE PATENTSCHRIFT

(11) **EP 0 600 123 B1**
(45) Veröffentlichungstag und Bekanntmachung des Hinweises auf die Patenterteilung: **15.11.1995**
(21) Anmeldenummer: 92120627.2
(22) Anmeldetag: 03.12.1992
(51) Int. Cl.: B65D 83/04

(54) **Tablettenspender mit einer unteren Ausfallöffnung**
Tablet dispenser with a lower dispensing opening
Distributeur de pilules avec orifice de distribution dans sa base

(43) Veröffentlichungstag der Anmeldung: 08.06.1994
(73) Patentinhaber: KERPLAS NEUENBURG GMBH KUNSTSTOFFVERPACKUNGEN, D-79395 Neuenburg (DE)
(72) Erfinder: Birmelin, Uwe, Kerplas Neuenburg GmbH, W-7844 Neuenburg (DE)
(74) Vertreter: Schmitt, Hans, Dipl.-Ing.

(56) Entgegenhaltungen:
- EP-A- 0 188 278
- EP-A- 0 221 413
- EP-A- 0 284 557
- EP-A- 0 583 956
- DE-A- 3 016 834
- DE-A- 3 221 719

## Beschreibung

Die Erfindung betrifft einen Tablettenspender gemäß Oberbegriff des Patentanspruches 1. Ein derartiger Tablettenspender ist in der zum Stand der Technik gehörenden EP-A-0 221 413 beschrieben. Dokument EP-A-0 583 956 beschreibt eine nach Artikel 54(3) zum Stand der Technik gehörende akustische Anzeigevorrichtung, die dadurch gebildet ist, daß vom Behälterboden eine in das Behälterinnere hochstehende Zunge vorgesehen ist, die mit einem an der den Ausgabeschacht aufweisenden Wandung angeordneten Vorsprung derart zusammenwirkt, daß bei einer Abwärtsbewegung während des Spendevorganges und der Rückstellbewegung der Vorsprung die Feder jeweils auslenkt und durch das Zusammenwirken dieses Vorsprunges mit dem Vorsprung an der Feder ein hörbares Klick-Geräusch erzeugt wird. Dabei muß eine besondere, im Inneren des Behälters hochstehende Feder vorgesehen werden, was eine entsprechend aufwendige Herstellung bedeutet. Auch der Vorsprung auf der dem Ausgabeschacht abgewandten Seite stellt eine zusätzliche Ausformung dar, die den Herstellungsaufwand zunächst bei dem erforderlichen Formenbau und später auch bei dem Spritzgießvorgang erhöht.

Aus der EP-A-0 221 413 ist ein Tablettenspender bekannt, der eine Rüttel-Vibrationsbewegung während des Spendervorganges dadurch bewirkt, daß eine etwa in Richtung der Spendebewegung orientierte Feder mit Vorsprüngen vorgesehen ist, an denen ein Gegenvorsprung des Ausgabeschachtes entlanggleitet, um dadurch den Ausgabeschacht und insbesondere dessen Eintrittsbereich zu rütteln und einer Vibrationsbewegung auszusetzen. Dabei wird ein entsprechendes knackendes Geräusch erzeugt. Auch dabei ist die Herstellung dieses zusätzlichen Armes mit Vorsprüngen als aufwendig anzusehen.

Es besteht deshalb die Aufgabe, einen Tablettenspender der eingangs erwähnten Art zu schaffen, dessen Herstellung insbesondere aus Kunststoff im Spritzgießverfahren einfach ist. Insbesondere die Bildung der federnden Zunge soll möglichst einfach sein.

Diese Aufgabe wird mit den Mitteln und Merkmalen des Patentanspruches 1 gelöst. Dadurch wird eine akustische Anzeigevorrichtung ermöglicht, ohne daß zusätzliche Einzelteile an dem Tablettenspender eingebaut werden müssen.

Besonders zweckmäßige Ausgestaltungen der Erfindung sind in den Ansprüchen 2 bis 7 wiedergegeben.

Anspruch 8 betrifft eine weitere Abwandlung der federnden Zunge im Bereich der Bodenöffnung mit einer entsprechenden Anpassung des Ausgabeschachtes und des daran angeordneten Vorsprunges.

Es sei noch erwähnt, daß die Maßnahme des Anspruches 4 den Vorteil hat, daß die Zunge entsprechend stabil und breit ausgebildet sein kann.

Insgesamt ergibt sich ein Tablettenspender, bei welchem die im Bodenbereich an der Durchtrittsöffnung befindliche Zunge von dem an dem Ausgabeschacht befindlichen Vorsprung erfaßt und niedergedrückt werden kann, bis der Vorsprung während des Spendevorganges so weit verschoben ist, daß etwa die Spendestellung erreicht ist und aber dann auch die Zunge an dem Vorsprung wieder vorbeigleiten und zurückspringen kann. Beim Loslassen geschieht das Umgekehrte, so daß zwei Knackgeräusche auftreten ähnlich, wie sie beispielsweise beim Betätigen eines elektrischen Druckschalters hörbar werden. Somit bekommt der Benutzer bei entsprechender Plazierung des Vorsprunges an dem Ausgabeschacht ein deutliches akustisches Signal dafür, daß der Spendevorgang stattgefunden hat. Dadurch ergibt sich der Vorteil, daß der Benutzer, der das Herausfallen einer relativ kleinen Tablette aus dem Ausgabeschacht häufig nicht deutlich genug sehen kann, auf jeden Fall hört, daß der Spendevorgang ordnungsgemäß stattgefunden hat. Dennoch wird eine gute Rückstellbewegung aufgrund entsprechend starker Rückstellfedern ermöglicht, da diese Federn genügend stark sind, um auch den Spendevorgang akustisch anzeigen zu können.

Nachstehend ist ein Ausführungsbeispiel der Erfindung anhand der Zeichnung näher beschrieben. Es zeigt in zum Teil schematisierter Darstellung:
- Fig. 1: eine teilweise im Längsschnitt gehaltene Seitenansicht eines erfindungsgemäßen Tablettenspenders in Ausgangslage vor der ersten Benutzung,
- Fig. 2: eine der Figur 1 entsprechende Darstellung, wobei der Behälterteil gegenüber dem Außenteil abwärts verschoben ist, so daß eine - nicht dargestellte - Tablette ausfallen kann,
- Fig. 3: einen Längsschnitt des Außenteiles in der Orientierung, die der Darstellung der Figuren 1 und 2 entspricht,
- Fig. 4: einen Längsschnitt des Außenteiles mit Ansicht einer der Rückstellfedern in gegenüber der Darstellung von Figur 3 um 90 Grad gedrehter Anordnung,
- Fig. 5: eine Ansicht der Unterseite des Außenteiles,
- Fig. 6: eine teilweise im Längsschnitt gehaltene Seitenansicht eines Behälterteiles in der Anordnung, die der Darstellung gemäß Figur 1 und 2 entspricht,
- Fig. 7: eine im Längsschnitt gehaltene Seitenansicht des Behälterteiles in gegenüber Figur 6 um 90 Grad verdrehter Position sowie
- Fig. 8: eine Ansicht der Unterseite des Behälterteiles gemäß Figur 6 und 7.

Ein im ganzen mit 1 bezeichneter Tablettenspender dient zur Einzelabgabe von Tabletten oder tablettenförmigen Körpern, zum Beispiel von Süßstofftabletten. Er hat eine in Gebrauchsstellung an seiner Unterseite befindliche untere Ausfallöffnung 2, welcher eine Vereinzelungsmechanik 3 (vergleiche Figur 2) vorgeschaltet ist. Bei Druckbetätigung auf die in Gebrauchsstellung des Tablettenspenders 1 obere Fläche 4 eines Behälterteiles 5 wird dieser Behälterteil 5 aus der in Figur 1 dargestellten Ausgangslage in die in Figur 2 dargestellte Spendeposition in vertikaler Richtung abwärts verschoben. Dadurch wird jeweils eine Tablette durch die Vereinzelungsmechanik 3 zum Ausfallen aus der Ausfallöffnung 2 freigegeben. Die Verschiebung des Behälterteiles 5 erfolgt dabei innerhalb eines einen Abschlußboden 6 aufweisenden Außenteiles 7, in welchem der Behälterteil 5 gemäß Figur 1 und 2 geführt ist.

In seinem unteren Bereich hat der Behälterteil 5 einen mit ihm zusammen in vertikaler Richtung abwärts bewegbaren Ausgabeschacht 8, an dessen unteren Ende sich die schon erwähnte Ausfallöffnung 2 befindet. Dieser Ausgabeschacht 8 ist bei der Spendebewegung relativ zu einer Öffnung 9 in dem Abschlußboden 6 des Außenteiles 7 bewegbar und steht in der Spendeposition gemäß Figur 2 über diesen Abschlußboden 6 nach unten über. Dabei erkennt man deutlich in den Figuren 1, 2, 6 und 7, daß der Behälterteil 5 in seinem unteren Bereich zu diesem Ausgabeschacht 8 schräg hin abfallende Bodenplatten 10 hat, durch deren Schrägung die Tabletten jeweils zu dem Eintritt 11 in den Ausgabeschacht 8 hingeleitet werden. Dieser Eintritt 11 befindet sich an der tiefsten Stelle der durch die Bodenplatten 10 und Bodenplatten 10a gebildeten Bodenfläche des Behälterteiles 5.

Zur Rückstellung des Behälterteiles 5 aus seiner in Figur 2 eingenommenen Spendeposition in seine in Figur 1 dargestellte Ausgangsstellung sind zwischen ihm und dem Außenteil 7 Rückstellfedern 12 vorgesehen.

In den Figuren 1 bis 4 erkennt man, daß diese Rückstellfedern 12 in dem Außenteil 7 von dessen Abschlußboden 6 nach oben hochstehend angeordnet sind. Anhand der Figuren 1 und 2 erkennt man ferner, daß die Länge der Rückstellfedern 12 wenigstens dem Abstand der Innenseite des Abschlußbodens 6 des Außenteiles 7 zu der Unterseite der schrägen Bodenplatte 10 bzw. der Bodenplatten 10a des Behälterteiles 5 in Ausgangsstellung gemäß Figur 1 des Behälterteiles 5, also vor dem Spendevorgang, entspricht und daß die mit dem freien Ende der Unterseite der schrägen Bodenplattenstücke 10a zugewandten Rückstellfedern 12 durch diese schräge Unterseite während des Spendevorganges gegen ihre Federkraft gemäß Figur 2 radial seitlich auslenkbar sind, wie es dort gestrichelt angedeutet ist. Es leuchtet ein, daß durch diese Auslenkung der Rückstellfedern 12 deren Federkraft erzeugt wird, so daß nach dem Loslassen des Behälterteiles 5 dieses durch die sich wiederaufrichtenden Rückstellfedern 12 in seine Ausgangsstellung gemäß Figur 1 zurückverschoben wird. Gemäß Figur 1 können dabei die Rückstellfedern 12 in Ausgangslage schon geringfügig ausgelenkt sein, um dem Spendevorgang vor allem zu Beginn keinen zu großen Widerstand entgegen zu setzen.

Die beiden Rückstellfedern 12 sind dabei parallel zueinander auf der Innenseite des Abschlußbodens 6 des Außenteiles 7 hochstehend angeordnet und greifen beide an einer Schrägfläche der Bodenplatte 10 des Behälterteiles 5 an, so daß eine entsprechend verdoppelte Rückstellkraft zur Verfügung steht. Im Ausführungsbeispiel sind dabei zwei etwa symmetrisch angeordnete schräge Bodenplattenstücke 10a vorgesehen, die von den Wänden 13 des Behälterteiles 5 zu dem Ausgabeschacht 8 hinführen und an jeder dieser schrägen Bodenplattenstücke 10a greift eine der hochstehenden Rückstellfedern 12 von unten her an, wobei beide Rückstellfedern 12 symmetrisch zu einer zwischen ihnen verlaufenden Längsmittelebene E des Tablettenspenders 1 angeordnet und gleich lang beziehungsweise gleich stark sind. Demgemäß wird eine resultierende Rückstellkraft in Richtung der Mittelachse des Tablettenspenders 1 erzeugt, so daß der Behälterteil 5 problemlos gegenüber dem Außenteil 7 in Ausgangslage zurückverschoben werden kann, wenn ein Spendevorgang beendet ist.

Die Rückstellfedern 12 haben dabei sowohl von dem Ausgabeschacht 8 als auch von der in radialer Richtung am weitesten von diesem Ausgabeschacht 8 entfernten Außenseite oder der Außenwand 14 des Außenteiles 7 jeweils einen Abstand. Der Abstand von der Außenseite entspricht dabei wenigsten der radialen Ausweichbewegung der Rückstellfedern 12 beim Spendevorgang, wie es anhand der Figur 2 deutlich wird. Dabei sind der radiale äußere Abstand zwischen der jeweiligen Rückstellfeder 12 und der Außenwand 14 des Außenteiles 7 und der Schrägungswinkel der zu dem Sammelschacht 8 führenden Bodenplatten 10 des Behälterteiles 5 so aufeinander abgestimmt, daß das ausgelenkte Federende 12a in Spendestellung bei niedergedrücktem Behälterteil 5 etwa an der Innenseite der Außenwand 14 des Außenteiles 7 anliegt oder einen geringen Abstand davon hat. Somit können die Rückstellfedern 12 gleichzeitig einen Anschlag für die unterste Stellung des Behälterteiles 5 im Außenteil 7 bilden.

Anhand der Figuren 1 bis 4 wird deutlich, daß die Rückstellfedern 12 einstückig mit dem Abschlußboden 6 verbunden sind, wobei man vor allem anhand der Figur 4 erkennt, daß die quer zur Auslenkrichtung der Rückstellfedern 12 orientierte Federbreite größer als die Federdicke ist. Die Rückstellfedern 12 sind also als einstückig im Inneren des Außenteiles 7 geschützt untergebrachte Blattfedern gestaltet, wobei deren Dicke und Breite gegebenenfalls zu dem Abschlußboden 6 hin etwas zunehmen kann.

Die Rückstellkraft der Rückstellfedern 12 und der Schrägungswinkel der Bodenplattenstücke 10a des Behälterteiles 5 sind im Ausführungsbeispiel so groß gewählt, daß zusätzlich zu der Rückstellung des Behälterteiles 5 zusammen mit seiner Füllung außerdem noch eine akustische Anzeigevorrichtung bewegbar und betätigbar ist, das heißt der Spendevorgang wird akustisch hörbar gemacht, so daß selbst unter ungünstigen Beleuchtungsbedingungen für den Benutzer erkennbar ist, ob ein Spendevorgang stattgefunden hat oder nicht. Insbesondere Süßstofftabletten sind häufig so klein, daß man bei einem Spendevorgang nicht sicher sein kann, ob auch wirklich eine Tablette ausgegeben wurde, was nicht selten zu unnötigen Wiederholungen des Spendevorganges führt. Durch die akustische Anzeige wird dies verhindert, so daß die Rückstellfedern und ihre Rückstellkraft eine zusätzliche Funktion erhalten. Dabei ist dies akustische Anzeigevorrichtung, die im folgenden näher erläutert wird, mechanisch betätigbar und durch ihre Betätigung wird ein Ton, insbesondere ein Knacken hörbar.

An dieser Stelle sei noch anhand der Figuren 6 und 7 eingefügt, daß die schrägen Bodenplatten aus mehreren in unterschiedlichen Richtungen schrägen Teilen bestehen, wobei die für die Anlage der Rückstellfedern 12 dienenden Teile zwischen zwei schräg zu ihnen hinführenden Bodenplatten 10 liegen und etwa um 90 Grad dazu wiederum schräg verlaufen. Man könnte diese Angriffstellen der Rückstellfedern 12 auch als zu dem Ausgabeschacht 8 gehörende Einführschrägen ansehen, die auf diese Weise sowohl eine sichere Zuleitung der Tabletten in die Eingangsöffnung 11 des Ausgabeschachtes 8 bewirken, als auch bei der Rückstellbewegung die entsprechende Gleitfläche für die Federenden 12a bilden.

In den Figuren 4 und 5 sowie Figur 7 ist die konstruktive Gestaltung der mechanisch-akustischen Anzeigvorrichtung dargestellt. Als mechanisch-akustische Anzeigevorrichtung ist dabei im Bodenbereich an der Öffnung 9 des Außenteiles 7 für den Ausgabeschacht 8 ein Vorsprung 15 angeordnet, der an der ihm zugewandten Seite des Ausgabeschachtes 8 mit diesem selbst oder mit einem in Figur 7 erkennbaren, an dem Ausgabeschacht 8 angeordneten weiteren Vorsprung 16 während der Spendebewegung in Berührkontakt gelangt und durch die Fortsetzung des Spendevorganges einerseits und die Rückstellbewegung andererseits jeweils gegen einen tonerzeugenden Widerstand vorbeibewegbar ist.

Der als akustische Anzeigevorrichtung dienende, in den Bewegungsbereich des Ausgabeschachtes 8 und seines Vorsprunges 16 ragende Vorsprung 15 ist dabei im Ausführungsbeispiel eine federnd auslenkbare Zunge, die von dem an dem Ausgabeschacht 8 angeordneten, ihr zugewandten Vorsprung 16 zunächst übergriffen ist und durch den abwärts bewegten Ausgabekanal 8 und seinen Vorsprung 16 während des Spendevorganges einerseits und bei der Rückstellbewegung in umgekehrter Richtung andererseits auslenkbar und jeweils nach einer kurzen Auslenkbewegung unter Erzeugung eines Knackgeräusches freigebbar ist. Bei einem Spendevorgang erfaßt also der Vorsprung 16 an dem Ausgabeschacht 8 diese federnde Zunge 15, drückt sie etwas zurück, bis sie unter einem Knackgeräusch aufgrund ihrer Auslenkung an dem Vorsprung 16 wieder vorbei in ihre Ausgangslage gleitet, und bei der anschließenden Rückstellbewegung erfolgt in umgekehrter Richtung eine Beaufschlagung der federnden Zunge 15 durch den Vorsprung 16 von unten her, wodurch sie zunächst in das Innere des Außenteiles 7 ausgelenkt und dann knackend an dem Vorsprung 16 wieder in Ausgangslage zurückspringt. Ein Benutzer hört also zwei kurz hintereinander erfolgende Klick- oder Knack-Geräusche, wenn er eine Tablette durch einen Spendevorgang aus dem Tablettenspender 1 ausfallen läßt. Diese Geräusche sind vergleichbar mit denen, die bei Betätigung eines elektrischen Druckschalters auftreten.

Gemäß Figur 5 ist die federnde Zunge 15 durch zwei Einschnitte 17 in dem Abschlußboden 6 gebildet, die von der Bodenöffnung 9 für den Durchtritt des Ausgabeschachtes 8 aus von diesem ein Stück wegführen und parallel zueinander verlaufen. Gleichzeitig ist die Zunge 15 gegenüber dem Boden 6 in ihrer Dicke vermindert, wie es vor allem in Figur 4 deutlich wird. Vorteilhaft ist dabei, daß die Zunge 15 einstückig mit dem Abschlußboden 6 verbunden ist, so daß also diese akustische Anzeigevorrichtung möglich gemacht wird, ohne daß zusätzliche Einzelteile an dem Tablettenspender 1 eingebaut werden müssen.

Die Breite der Zunge 15 oder der Abstand der die federnde Zunge 15 begrenzenden Einschnitte 17 entspricht der Breite der der Zunge zugewandten Wandung des Sammelschachtes 8, so daß die Zunge 15 eine größtmögliche Breite haben kann.

Da der Ausgabeschacht 8 gemäß Figur 7 und 8 nach einer Seite hin offen ist, um mit der Vereinzelungsmechanik 3 zusammenwirken zu können, ist die federnde Zunge 15 an der breiten, der offenen Seite des Ausgabeschachtes abliegenden Seite dieses Ausgabeschachtes 8 angeordnet. Dabei wird aus Figur 6 und 7 auch in Verbindung mit Figur 8 deutlich, daß zwischen zwei schräg zueinander stehenden Bodenplatten 10, die nicht die Angriffstellen für die Rückstellfedern 12 bilden, zwei weitere, ebenfalls schräg zueinander, aber quer zu den erstgenannten Bodenplatten 10 verlaufende Plattenstücke 10a angeordnet sind, die zu dem Eintritt 11 des Ausgabeschachtes 8 führen und an ihrer Unterseite mit den Rückstellfedern 12 zusammenwirken. Diese Plattenstücke 10a sind gemäß Figur 7 und 8 relativ schmal, wobei ihre Breite der Breite des Ausgabeschachtes 8 in dieser Richtung entspricht.

In Fig.4 erkennt man, daß die Zunge 15 etwas in den Bereich der Bodenöffnung 9 ragt. In Fig.7 erkennt man, daß der Vorsprung 16 an dem Ausgabeschacht 8 demgemäß in einer entsprechenden Aussparung der Wandung dieses Ausgabeschachtes 8 liegt.

## Patentansprüche

1. Tablettenspender (1) zur Einzelabgabe von Tabletten oder tablettenförmigen Körpern, insbesondere von Süßstofftabletten, mit einer in Gebrauchsstellung unteren Ausfallöffnung (2), welcher eine Vereinzelungsmechanik (3) vorgeschaltet ist, die bei Druckbetätigung auf die in Gebrauchsstellung des Tablettenspenders (1) obere Fläche (4) eines Behälterteiles (5) jeweils eine Tablette zum Ausfallen freigibt, wobei der Behälterteil (5) in Gebrauchsstellung in vertikaler Richtung verschiebbar in einem einen Abschlußboden (6) aufweisenden Außenteil (7) geführt ist und eine zu einem an seinem unteren Bereich angeordneten, relativ zu einer Öffnung (9) im Abschlußboden (6) bewegbaren Ausgabeschacht (8) schräg abfallende Bodenplatte (10) hat, welche im Inneren des Behälterteiles (5) befindliche Tabletten zu dem an der tiefsten Stelle der Bodenfläche dieses Behälterteiles (5) beginnenden Ausgabeschacht (8) führt, und wobei zur Rückstellung des Behälterteiles (5) aus der Spendeposition in seine Ausgangsstellung wenigstens eine zwischen Behälterteil (5) und Außenteil (7) angeordnete Rückstellfeder (12) vorgesehen ist, dadurch gekennzeichnet, daß eine akustische Anzeigevorrichtung vorgesehen ist, die mechanisch betätigbar ist, so daß durch ihre Betätigung ein Ton, Geräusch oder Knacken hörbar ist, und daß die Rückstellkraft der Rückstellfeder(n) (12) und der Schrägungswinkel der Bodenplatte(n) (10) des Behälterteiles (5) so groß gewählt sind, daß dadurch die akustische Anzeigevorrichtung zusätzlich zu der Rückstellung des Behälterteiles (5) bewegbar ist, wobei ein als akustische Anzeigevorrichtung dienender, in den Bewegungsbereich des Ausgabeschachtes (8) ragender Vorsprung (15) eine federnd auslenkbare Zunge ist, die von einem an dem Ausgabeschacht (8) angeordneten, ihr zugewandten Vorsprung (16) zunächst übergriffen ist, und wobei die federnde Zunge durch den abwärts bewegten Ausgabeschacht (8) und seinen Vorsprung (16) während des Spendevorganges und bei der Rückstellbewegung in umgekehrter Richtung auslenkbar und nach einer kurzen Auslenkbewegung unter Erzeugung eines Knackgeräusches freigebbar ist, und daß die federnde Zunge (15) durch zwei Einschnitte (17) in dem Abschlußboden (6) gebildet ist, die von der Bodenöffnung (9) für den Durchtritt des Ausgabeschachtes (8) aus von diesem ein Stück wegführen.

2. Tablettenspender nach Anspruch 1, dadurch gekennzeichnet, daß die beiden die federnde Zunge (15) bildenden Einschnitte (17) parallel zueinander verlaufen.

3. Tablettenspender nach Anspruch 1 oder 2, dadurch gekennzeichnet, daß die Dicke der Zunge (15) gegenüber der des Abschlußbodens (6) vermindert ist.

4. Tablettenspender nach einem der Ansprüche 1 bis 3, dadurch gekennzeichnet, daß die Breite der Zunge (15) oder der Abstand der die federnde Zunge (15) begrenzenden Einschnitte (17) der Breite der der Zunge zugewandten Wandung des Sammelschachtes (8) entspricht.

5. Tablettenspender nach einem der Ansprüche 1 bis 4, dadurch gekennzeichnet, daß die Rückstellfeder (12) an dem Außenteil (7) von dessen Abschlußboden (6) nach oben hochstehend angeordnet ist, daß die Länge der Rückstellfeder (12) wenigstens dem Abstand der Innenseite des Abschlußbodens (6) des Außenteiles (7) zu der Unterseite der schrägen Bodenplatte (10) oder eines Bodenplattenstückes (10a) des Behälterteiles (5) in Ausgangsstellung des Behälterteiles (5) vor dem Spendevorgang entspricht und daß die mit dem freien Ende der Unterseite der schrägen Bodenplatte (10) od.dgl. des Behälterteiles (5) zugewandte Rückstellfeder (12) durch diese schräge Unterseite während des Spendevorganges gegen ihre Federkraft, die Rückstellkraft erzeugend, auslenkbar ist.

6. Tablettenspender nach Anspruch 1 oder 5, dadurch gekennzeichnet, daß die Rückstellkraft dadurch vergrößert ist, daß wenigstens zwei etwa parallel zueinander angeordnete Federn (12) auf der Innenseite des Abschlußbodens (6) des Außenteiles (7) hochstehend angeordnet sind, die beide an einer Schrägfläche (10a) der Bodenplatte (10) des Behälterteiles (5) angreifen.

7. Tablettenspender nach einem der Ansprüche 1 bis 6, dadurch gekennzeichnet, daß die Rückstellfeder(n) (12) einstückig mit dem Abschlußboden (6) verbunden ist/sind und daß die quer zur Auslenkrichtung der Rückstellfeder(n) (12) orientierte Federbreite insbesondere größer als die Federdicke ist.

8. Tablettenspender nach einem der Ansprüche 1 bis 7, dadurch gekennzeichnet, daß die Zunge (15) etwas in den Bereich der Bodenöffnung (9) ragt und der Vorsprung (16) an dem Ausgabeschacht (8) innerhalb einer Aussparung der Wandung des Ausgabeschachtes (8) liegt.

## Claims

1. A tablet dispenser (1) for discharging single tablets or tablet-like bodies, particularly sweetening tablets, including a dispensing opening (2) situated at the underside in the use position, preceded by a singling out mechanism (3), upon pressure actuation of that face (4) of container section (5) which is situated topside in the use position of the tablet dispenser (1) said dispensing opening releasing one tablet at a time for discharge, wherein in the use position the container section (5) is received so as to be vertically movable in an outer section (7) presenting an end base and has a base plate (10) sloping to a dispensing duct (8) that is arranged at the lower area of said container section and is movable relative to an opening (9) in the end base (6), said base plate conducting tablets inside the container section (5) to the dispensing duct (8) starting at the lowermost point of the bottom surface of said container section (5), and wherein at least one restoring spring (12) arranged between container section (5) and outer section (7) is provided for restoring the container section (5) from the dispensing position to the initial position thereof, characterized in that an audible indicator is provided which is manually actuable, thereby rendering a sound, noise or click audible, and that the restoring force of the restoring spring(s) (12) and the angle of inclination of the base plate(s) (10) of the container section (5) are selected to be so great that the audible indicator is thereby movable in addition to the restoring movement of the container section (5), wherein a projection (15) serving as audible indicator and extending into the area of movement of the dispensing duct (8) is a springily deflectable tongue initially covered by a confronting projection (16) arranged on the dispensing duct (8), and wherein the springy tongue is deflectable by the downwardly moved dispensing duct (8) and projection (16) thereof during the dispensing operation and is deflectable in an opposite direction during the restoring movement and after a short deflecting movement is releasable producing a click, and that the springy tongue (15) is composed in the end base (6) by two slits (17) departing from the base opening (9) for passage of the dispensing duct (8) and leading away from the latter.

2. A tablet dispenser as claimed in claim 1, characterized in that the two slits (17) composing the springy tongue (15) run parallel to each other.

3. A tablet dispenser as claimed in claim 1 or claim 2, characterized in that the thickness of the tongue (15) is reduced compared to that of the end base (6).

4. A tablet dispenser as claimed in any one of claims 1 to 3, characterized in that the width of the tongue (15) or the spacing of the slits (17) defining the springy tongue (15) corresponds to the width of that wall of the collecting duct (8) which faces the tongue.

5. A tablet dispenser as claimed in any one of claims 1 to 4, characterized in that the restoring spring (12) is arranged upright on the outer section (7) and extends upwardly from its end base (6), that in the initial position of the container section (5) prior to the dispensing operation the length of the restoring spring (12) corresponds at least to the distance from the inside of the end base (6) of the outer section (7) to the underside of the inclined base plate (10) or of a base plate member (10a) of the container section (5), and that during the dispensing operation the restoring spring (12) having its free end facing the underside of the inclined base plate (10) or the like of the container section (5) is deflectable thereby against its elastic force, generating the restoring force.

6. A tablet dispenser as claimed in claim 1 or claim 5, characterized in that the restoring force is augmented in that at least two springs (12) arranged generally parallel to each other are disposed upright on the inside of the end base (6) of the outer section (7) and both engage a sloped surface (10a) of the base plate (10) of the container section (5).

7. A tablet dispenser as claimed in any one of claims 1 to 6, characterized in that the restoring spring(s) (12) is/are integrally connected to the end base (6) and that the spring width oriented crosswise to the direction in which the restoring spring(s) (12) is/are deflected is larger than the spring thickness.

8. A tablet dispenser as claimed in any one of claims 1 to 7, characterized in that the tongue (15) projects slightly into the area of the base opening (9) and the projection (16) on the dispensing duct (8) is within a recess in the wall of the dispensing duct (8).

## Revendications

1. Distributeur de pilules (1) pour délivrer individuellement des pilules ou des objets en forme de pilules, notamment des comprimés de saccharine, comprenant un orifice de distribution (2) situé en bas en position d'utilisation, en amont duquel est monté un mécanisme d'espacement (3) qui, en appuyant sur la surface (4) d'une partie de réservoir (5) qui est située en haut lorsque le distributeur de pilules (1) est en position d'utilisation, libère chaque fois une pilule destinée à être distribuée, sachant qu'en position d'utilisation, la partie de réservoir (5) est guidée dans une partie extérieure (7) présentant un fond (6) de manière à pouvoir être déplacée verticalement et comporte une plaque de fond (10) descendant vers un conduit de distribution (8) disposé dans sa partie inférieure et mobile par rapport à un orifice (9) dans le fond (6), qui guide des pilules se trouvant dans la partie de réservoir (5) vers le conduit de distribution (8) partant du point le plus bas de la surface de fond de cette partie de réservoir (5), et sachant que, pour ramener la partie de réservoir (5) de la position de distribution à sa position de départ, au moins un ressort de rappel (12) est prévu, qui est disposé entre la partie de réservoir (5) et la partie extérieure (7), caractérisé en ce qu'un dispositif indicateur acoustique est prévu qui peut être actionné mécaniquement de manière à ce qu'en l'actionnant on entende un son, un bruit ou un craquement, en ce que la force de rappel du (des) ressort(s) de rappel (12) et l'angle d'inclinaison de la (des) plaque(s) de fond (10) de la partie de réservoir (5) sont choisis de telle manière que le dispositif indicateur acoustique puisse être déplacé en plus du retour à la position initiale de la partie de réservoir (5), sachant qu'une saillie (15) servant de dispositif indicateur acoustique et pénétrant dans la zone de déplacement du conduit de distribution (8) est une languette pouvant être déviée avec ressort qui est recouverte dans un premier temps par une saillie (16) tournée vers elle et disposée sur le conduit de distribution (8), sachant que la languette faisant ressort peut être déviée dans un sens par le conduit de distribution (8) déplacé vers le bas et par sa saillie (16) pendant l'opération de distribution et en sens inverse lors du mouvement de retour et libérée après un court mouvement de déviation en émettant un craquement, et en ce que la languette faisant ressort (15) est formée par deux découpes (17) dans le fond (6), qui font légèrement saillie de l'orifice (9) du fond pour le passage du conduit de distribution (8).

2. Distributeur de pilules selon la revendication 1, caractérisé en ce que les deux découpes (17) formant la languette faisant ressort (15) s'étendent parallèlement entre elles.

3. Distributeur de pilules selon la revendication 1 ou 2, caractérisé en ce que l'épaisseur de la languette (15) est réduite par rapport à celle du fond (6).

4. Distributeur de pilules selon l'une des revendications 1 à 3, caractérisé en ce que la largeur de la languette (15) ou l'écart entre les découpes (17) délimitant la languette faisant ressort (15) correspond à la largeur de la paroi du conduit collecteur (8) qui est tournée vers la languette.

5. Distributeur de pilules selon l'une des revendications 1 à 4, caractérisé en ce que le ressort de rappel (12) est disposé sur la partie extérieure (7) en s'étendant verticalement depuis son fond (6) vers le haut, en ce que la longueur du ressort de rappel (12) correspond au moins à l'écart entre la face interne du fond (6) de la partie extérieure (7) et la face inférieure de la plaque de fond inclinée (10) ou d'une partie de la plaque de fond (10a) de la partie de réservoir (5) lorsque la partie de réservoir (5) est dans la position de départ avant l'opération de distribution, et en ce que le ressort de rappel (12) tourné avec son extrémité libre vers la face inférieure de la plaque de fond inclinée (10) ou analogues de la partie de réservoir (5) peut être dévié par cette face inférieure inclinée pendant le processus de distribution contre sa force de ressort en produisant la force de rappel.

6. Distributeur de pilules selon la revendication 1 ou 5, caractérisé en ce que la force de rappel est augmentée par le fait qu'au moins deux ressorts (12) disposés parallèlement entre eux sont placés verticalement sur la face intérieure du fond (6) de la partie extérieure (7) en pointant vers le haut, qui sont appliqués tous deux contre une surface inclinée (10a) de la plaque de fond (10) de la partie de réservoir (5).

7. Distributeur de pilules selon l'une des revendications 1 à 6, caractérisé en ce que le(s) ressort(s) de rappel (12) est (sont) relié(s) d'un seul tenant au fond (6), et en ce que la largeur du (des) ressort(s) de rappel (12) qui est orientée transversalement à sa (leur) direction de déviation est notamment plus grande que son (leur) épaisseur.

8. Distributeur de pilules selon l'une des revendications 1 à 7, caractérisé en ce que la languette (15) fait légèrement saillie dans la zone de l'orifice (9) du fond et en ce que la saillie (16) sur le conduit de distribution (8) se situe dans un évidement de la paroi du conduit de distribution (8).
